# EUROPÄISCHE PATENTSCHRIFT

(11) **EP 0 485 811 B1**
(45) Veröffentlichungstag und Bekanntmachung des Hinweises auf die Patenterteilung: **31.05.1995**
(21) Anmeldenummer: 91118584.1
(22) Anmeldetag: 31.10.1991
(51) Int. Cl.: F21V 21/04, F21S 1/02

(54) **Leuchte**
Light fixture
Dispositif d'eclairage

(30) Priorität: 14.11.1990 DE 4036229
(43) Veröffentlichungstag der Anmeldung: 20.05.1992
(73) Patentinhaber: Ansorg Gesellschaft mit beschränkter Haftung, D-45481 Mülheim (DE)
(72) Erfinder: Bruckner, Attila Anton, W-4030 Ratingen (DE)
(74) Vertreter: Albrecht, Rainer Harald, Dr.-Ing.

(56) Entgegenhaltungen:
- DE-A- 2 455 935
- DE-A- 2 809 616
- US-A- 2 636 979
- US-A- 3 974 371
- US-A- 4 602 319

## Beschreibung

Die Erfindung betrifft eine Deckeneinbauleuchte mit ortsfestem Außengehäuse, schwenkbar angeordnetem Lampengehäuse und Lampenfassung, wobei das die Lampenfassung tragende Lampengehäuse durch eine Lenkeranordnung an das Außengehäuse angeschlossen ist. Das Außengehäuse ist in einer Deckenaussparung einsetzbar.

Eine Einbauleuchte mit den eingangs beschriebenen Merkmalen ist aus US-A-3 974 371 bekannt. Durch die Lenkeranordnung ist das Lampengehäuse innerhalb des Außengehäuses axial verstellbar. Ferner sind seitwärts gerichtete Ausgleichsbewegungen möglich, wenn das Lampengehäuse verschwenkt wird. Schwenkbewegung sowie Axialbewegung und Seitwärtsbewegung sind nicht miteinander gekoppelt. Das Lampengehäuse ist in jeder Position schwenkbar, und zwar unabhängig davon, ob das Lampengehäuse in das Außengehäuse eingeschoben oder im Rahmen der Verstellmöglichkeit aus dem Außengehäuse herausgezogen ist. Es bedarf erheblicher Geschicklichkeit, das Lampengehäuse so zu verschwenken, daß es einerseits an der Unterseite des Außengehäuses nicht unnötig weit vorsteht und andererseits der Strahlenausgang des geschwenkten Lampengehäuses frei liegt. Die erforderlichen Korrekturmaßnahmen werden dadurch erschwert, daß die Lenkeranordnung das Gewicht des Lampengehäuses aufnehmen und zu diesem Zwecke ausreichend schwergängig ausgebildet sein muß.

Aus der Praxis sind ferner Einbauleuchten mit ortsfestem Außengehäuse und schwenkbar angeordnetem Lampengehäuse bekannt, bei denen das Lampengehäuse an seinem unteren Mantelabschnitt Lagerzapfen aufweist, die an korrespondierenden Lagerstellen des Außengehäuses drehbeweglich gehalten sind. Auch eine solche Anordnung ist nicht frei von Nachteilen. Sind die Schwenkzapfen in einer vertikalen, durch die Mittelachse des Außengehäuses verlaufenden Symmetrie-Ebene angeordnet, so wird bei der Schwenkbewegung ein dem ausgeschwenkten Teil des Lampengehäuses entsprechender gleich großer Teil des Lampengehäuses in das Außengehäuse eingeschwenkt. Das hat zur Folge, daß das Außengehäuse den Lichtkegel schneidet, wobei die daraus resultierende Beeinträchtigung mit zunehmendem Schwenkwinkel größer wird. Eine Verbesserung kann durch eine asymmetrische Anordnung der Lagerzapfen außerhalb der Symmetrie-Ebene erreicht werden. Mit zunehmender exzentrischer Lagerung entsteht jedoch das Problem, daß das Lampengehäuse nicht mehr durch Haftreibung an den Lagerstellen drehfest gehalten werden kann. Schließlich ist nachteilig, daß zwischen Außengehäuse und Lampengehäuse ein beachtlicher Abstandsspalt eingehalten werden muß.

Aus DE-A-2 455 935 und US-A-4 602 319 sind Scheinwerfer für Kraftfahrzeuge mit einem in der Fahrzeugkarosserie versenkbaren Lampengehäuse bekannt. Das Lampengehäuse ist an einer Lenkeranordnung aus parallelen, gleichlangen Lenkern angeschlossen und unter Beibehaltung einer parallelen Ausrichtung vertikal bewegbar.

Der Erfindung liegt die Aufgabe zugrunde, eine Deckeneinbauleuchte anzugeben, bei der ohne manuell durchzuführende Korrekturmaßnahmen sichergestellt ist, daß der Strahlenausgang des Lampengehäuses in allen Schwenkstellungen frei liegt.

Diese Aufgabe wird bei der eingangs beschriebenen Leuchte erfindungsgemäß dadurch gelöst, daß die Lenkeranordnung mindestens ein Lenkerpaar aus eingliedrig und unterschiedlich lang ausgebildeten Lenkern aufweist, die mit einem in der Seitenprojektion kleinen Lenkerabstand an einen unteren Mantelabschnitt des Lampengehäuses sowie mit großem Lenkerabstand an den zum Lichtaustritt abgewandten oberen Rand des Außengehäuses angeschlossen sind, wobei die beiden Lenker mit dem Lampengehäuse ein Gelenkviereck mit nur einem Bewegungsfreiheitsgrad bilden, dessen Kinematik so eingerichtet ist, daß der Schwenkbewegung des Lampengehäuses eine seitwärts- sowie abwärtsgerichtete Bewegung des Lampengehäuses zwangsförmig überlagert ist. - Seitenprojektion meint die zu den Schwenkachsen der Lenker orthogonale Bildebene. Gelenkviereck bezeichnet einen Fachbegriff aus der Getriebetechnik. In der Getriebsystematik stellt das Gelenkviereck ein zwangsläufiges Kurbelgetriebe mit einem Bewegungsfreiheitsgrad dar. Es umfaßt vier Glieder, die durch vier Gelenkpunkte zu einer geschlossenen Drehgelenkkette verbunden sind, wobei eines der Glieder ortsfest ist (DUBBEL, Band I, 13. Auflage, Seiten 856 bis 858). Nach der erfindungsgemäßen Lehre bilden das Lampengehäuse und die beiden Lenker insgesamt drei bewegliche Getriebeglieder. Das Außengehäuse ist das vierte ortsfeste Getriebeglied. Sämtliche Getriebeglieder sind drehbeweglich miteinander zu einem zwangsläufigen Kurbelgetriebe verbunden, dessen Kinematik so eingerichtet ist, daß der Schwenkbewegung des Lampengehäuses eine seitwärts- sowie abwärtsgerichtete Bewegung überlagert ist. Das in der beschriebenen Weise angeordnete Lenkerpaar besteht aus einem kurzen und einem langen Lenker. Der kurze Lenker steuert die seitwärts- und abwärtsgerichtete Bewegung und der lange Lenker die Schwenkbewegung. Die Schwenkbewegung ergibt sich aus einer Drehbewegung um den durch den kurzen Lenker endseitig definierten Drehpunkt. Geringe Haftreibung an den Gelenken reicht aus, um das Lampengehäuse in jeder gewünschten Schwenkstellung drehsicher zu halten.

Aus Stabilitätsgründen ist es zweckmäßig, daß die Lenkeranordnung aus zwei Lenkerpaaren besteht, die in der Seitenprojektion deckungsgleiche Gelenkvierecke bilden und das Lampengehäuse beidseits einer durch die Mittelachse des Außengehäuses verlaufenden Symmetrie-Ebene abstützen. Eine konstruktiv bevorzugte Ausführungsform sieht vor, daß der lange Lenker gabelförmig ausgebildet ist und das Lampengehäuse mit Abstand überfaßt sowie umfaßt.

Soll das Lampengehäuse nicht nur schwenkbar, sondern zugleich auch drehbar sein, so lehrt die Erfindung, daß das Außengehäuse einen zylindrischen Befestigungskragen und einen daran drehbeweglich gehaltenen Befestigungsflansch aufweist und daß die Lenkeranordnung an den Befestigungsflansch angeschlossen ist. Auf besonders einfache Weise kann dies dadurch verwirklicht werden, daß der Befestigungsflansch an einer Ringnut des Befestigungskragens gehalten ist. Es versteht sich, daß bei allen Ausführungsformen das Lampengehäuse nach oben hin verjüngt ist. Ein besonders kleiner Spaltabstand zwischen Außengehäuse und Lampengehäuse kann dann verwirklicht werden, wenn das Lampengehäuse zumindest in seinem ausschwenkbaren Abschnitt als Kugelkalotte ausgebildet ist. Eine bevorzugte Ausführungsform der Erfindung sieht vor, daß das Lampengehäuse einen kugelkalottenförmigen Stützkörper und einen darin eingesetzten Reflektor aufweist. An dem Stützkörper ist auch die Lampenfassung, z. B. für eine Niedervolt-Halogenlampe, befestigt. Zweckmäßig ist es auch, an dem Außengehäuse einen Anschlagstift für das Lampengehäuse anzuordnen, an dem das Lampengehäuse in der eingeschwenkten Grundstellung anliegt.

Die Vorteile der Erfindung sind darin zu sehen, daß der Strahlenausgang auch bei verschwenktem Lampengehäuse freiliegt und der Lichtkegel von dem Außengehäuse nicht geschnitten wird. Das Lampengehäuse ist aufgrund der Lenkeranordnung drehsicher in jeder Schwenkstellung gehalten. Die Kinematik kann ohne weiteres so eingerichtet werden, daß der Abstand zwischen Außengehäuse und Lampengehäuse insbesondere im unteren Mündungsbereich klein ist.

Im folgenden wird die Erfindung anhand einer lediglich ein Ausführungsbeispiel darstellenden Zeichnung ausführlicher erläutert. Es zeigen schematisch
- Fig. 1: eine Einbauleuchte in perspektivischer Darstellung, teilweise gebrochen,
- Fig. 2: die Verstellbewegung einer Einbauleuchte gemäß Fig. 1.

Die in den Figuren dargestellte Einbauleuchte ist für den Einbau in Decken- oder Wandflächen bestimmt. Zum grundsätzlichen Aufbau gehört ein Außengehäuse 1, das in eine Aussparung der Decken- oder Wandfläche ortsfest einsetzbar ist, und ein Lampengehäuse 2 mit Lampenfassung 3. Das Lampengehäuse 2 ist durch eine Lenkeranordnung 4 aus zumindest zwei Lenkern 5, 6 mit dem Außengehäuse 1 verbunden. Insbesondere aus der Fig. 2 wird deutlich, daß die Lenker 5, 6 mit dem Lampengehäuse 2 ein Gelenkviereck bilden, dessen Kinematik so eingerichtet ist, daß der Schwenkbewegung des Lampengehäuses 2 eine seitwärts- sowie abwärtsgerichtete Bewegung des Lampengehäuses 2 überlagert ist. Das ein Gelenkviereck bildende Lenkerpaar besteht dabei aus einem kurzen Lenker 5 sowie einem langen Lenker 6. Die beiden Lenker 5, 6 sind mit einem in der Seitenprojektion kleinen Lenkerabstand a an einen unteren Mantelabschnitt des Lampengehäuses 2 und mit großem Lenkerabstand b an den oberen Rand des Außengehäuses 1, welcher sich in die Decken- oder Wandaussparung hinein erstreckt, angeschlossen. Der kurze Lenker 5 steuert bei einer Schwenkbewegung des Lampengehäuses 2 die seitwärts- und abwärtsgerichtete Bewegung des Lampengehäuses 2. Der lange Lenker 6 steuert die Schwenkbewegung, und zwar durch Drehung um den durch den kurzen Lenker 5 definierten Drehpunkt 7 des Lampengehäuses 2. Hat der Drehpunkt 7 bei vertikaler und zur Mittelachse 8 des Außengehäuses 1 paralleler Ausrichtung des kurzen Lenkers 5 seine untere, gestrichelt eingezeichnete Position eingenommen, so ist der zulässige Schwenkwinkel des Lampengehäuses 2 erreicht. Eine Schwenkbewegung über diese Winkelstellung hinaus ist zwar möglich, doch führt dies dazu, daß das Lampengehäuse bereichsweise in das Außengehäuse eingeschwenkt und der Lichtkegel von dem Außengehäuse geschnitten wird.

Die Fig. 1 zeigt die konstruktive Ausgestaltung der erfindungsgemäßen Einbauleuchte. Der lange Lenker 6 ist gabelförmig ausgebildet und überfaßt das Lampengehäuse 2 mit Abstand. Im übrigen erkennt man, daß die Lenkeranordnung 4 aus zwei Lenkerpaaren 5, 6 und 5', 6' besteht, die in der Seitenprojektion deckungsgleiche Gelenkvierecke bilden und das Lampengehäuse 2 beidseits einer durch die Mittelachse des Außengehäuses verlaufenden Symmetrie-Ebene 9 abstützen. Bei dem Ausführungsbeispiel gemäß Fig. 1 weist das Außengehäuse 1 einen zylindrischen Befestigungskragen 10 und einen daran beweglich gehaltenen Befestigungsflansch 11 auf. Die Lenkeranordnung 4 ist an den Befestigungsflansch 11 angeschlossen, der seinerseits an einer Ringnut 12 des Befestigungskragens 10 gehalten ist. Das Lampengehäuse 2 weist einen kugelkalottenförmigen Stützkörper 13 mit eingesetztem Reflektor 14 und außenseitig befestigter Lampenfassung 3, beispielsweise für eine Niedervolt-Halogenlampe, auf. Schließlich erkennt man, daß an dem Befestigungsflansch 11 des Außengehäuses 1 ein Anschlagstift 15 angeordnet ist, an dem das Lampengehäuse 2 in der eingeschwenkten Position anliegt. Außenseitig sind an dem Befestigungskragen 10 aufspreizende Federelemente 16 angeordnet, durch welche der Befestigungskragen 10 in der zugeordneten Decken- oder Wandflächenaussparung arretierbar ist.

## Patentansprüche

1. Deckeneinbauleuchte mit ortsfestem Außengehäuse (1), schwenkbar angeordnetem Lampengehäuse (2) und Lampenfassung (3), wobei das die Lampenfassung (3) tragende Lampengehäuse (2) durch eine Lenkeranordnung (4) an das Außengehäuse (1) angeschlossen ist, **dadurch gekennzeichnet**, daß die Lenkeranordnung (4) mindestens ein Lenkerpaar aus eingliedrig und unterschiedlich lang ausgebildeten Lenkern (5, 6) aufweist, die mit einem in der Seitenprojektion kleinen Lenkerabstand (a) an einen Mantelabschnitt des Lampengehäuses (2) sowie mit großem Lenkerabstand (b) an den zum Lichtaustritt abgewandten oberen Rand des Außengehäuses (1) angeschlossen sind, wobei die beiden Lenker (5, 6) mit dem Lampengehäuse (2) ein Gelenkviereck mit nur einem Bewegungsfreiheitsgrad bilden, dessen Kinematik so eingerichtet ist, daß der Schwenkbewegung des Lampengehäuses (2) eine seitwärts- sowie abwärtsgerichtete Bewegung des Lampengehäuses (2) zwangsförmig überlagert ist.

2. Leuchte nach Anspruch 1, dadurch gekennzeichnet, daß die Lenkeranordnung (4) aus zwei Lenkerpaaren (5, 6 und 5', 6') besteht, die in der Seitenprojektion deckungsgleiche Gelenkvierecke bilden und das Lampengehäuse (2) beidseits einer durch die Mittelachse (8) des Außengehäuses (1) verlaufenden Symmetrie-Ebene (9) abstützen.

3. Leuchte nach Anspruch 1 oder 2, dadurch gekennzeichnet, daß der lange Lenker (6) gabelförmig ausgebildet ist und das Lampengehäuse (2) mit Abstand umfaßt sowie überfaßt.

4. Leuchte nach einem der Ansprüche 1 bis 3, dadurch gekennzeichnet, daß das Außengehäuse (1) einen zylindrischen Befestigungskragen (10) und einen daran drehbeweglich gehaltenen Befestigungsflansch (11) aufweist und daß die Lenkeranordnung (4) an den Befestigungsflansch (11) angeschlossen ist.

5. Leuchte nach Anspruch 4, dadurch gekennzeichnet, daß der Befestigungsflansch (11) an einer Ringnut (12) des Befestigungskragens (10) gehalten ist.

6. Leuchte nach einem der Ansprüche 1 bis 5, dadurch gekennzeichnet, daß das Lampengehäuse (2) einen kugelkalotten-förmigen Stützkörper (13) und einen darin eingesetzten Reflektor (14) aufweist.

7. Leuchte nach einem der Ansprüche 1 bis 6, dadurch gekennzeichnet, daß an dem Außengehäuse (1) ein Anschlagstift (15) für das Lampengehäuse angeordnet ist.

## Claims

1. A ceiling-mounting light having a fixed outer housing (1), a lamp housing (2) disposed so that it can swivel, and a lamp holder (3), wherein the lamp housing (2) bearing the lamp holder (3) is attached to the outer housing (1) by a connecting link arrangement (4), characterised in that the connecting link arrangement (4) has at least one pair of single-membered connecting links (5, 6) of different lengths, which in lateral projection are attached to an envelope section of the lamp housing (2) with a connecting link spacing (a) which is small and are attached to the upper edge of the outer housing (1) facing away from the light emergence with a large connecting link spacing (b), wherein the two connecting links (5, 6) form a four-bar linkage with the lamp housing (2), which linkage has only one degree of freedom of movement, and the kinematics of which are arranged so that a movement of the lamp housing (2) which is directed sideways and downwards is compulsorily superimposed on the swivelling movement of the lamp housing (2).

2. A light according to claim 1, characterised in that the connecting link arrangement (4) consists of two pairs of connecting links (5, 6 and 5', 6') which form coincident four-bar linkages in lateral projection and which support the lamp housing (2) on both sides of a plane of symmetry (9) passing through the central axis (8) of the outer housing (1).

3. A light according to claim 1 or 2, characterised in that the long connecting link (6) is of fork-shaped construction and embraces and passes above the lamp housing (2) at a distance.

4. A light according to any one of claims 1 to 3, characterised in that the outer housing (1) has a cylindrical attachment collar (10) and an attachment flange (11) which is rotationally movable thereon, and that the connecting link arrangement (4) is attached to the attachment flange (11).

5. A light according to claim 4, characterised in that the attachment flange (11) is held on an annular groove (12) of the attachment collar (10).

6. A light according to any one of claims 1 to 5, characterised in that the lamp housing (2) comprises a support body (13) in the form of a spherical cap and a reflector (14) inserted therein.

7. A light according to any one of claims 1 to 6, characterised in that a stop pin (15) for the lamp housing is disposed on the outer housing (1).

## Revendications

1. Plafonnier encastré comportant un boîtier extérieur fixe (1), un boîtier de lampe (2) monté basculant et une monture de lampe (3), le boitier de lampe (2), qui porte la monture de lampe (3), étant raccordé par un dispositif à leviers articulés (4) au boîtier extérieur (1), caractérisé en ce que le dispositif à leviers articulés (4) comporte au moins un couple de leviers articulés constitués par des leviers articulés (5,6) réalisés sous la forme d'un seul élément et ayant des longueurs différentes et qui sont raccordés, au niveau où ils sont séparés par une faible distance (a) en projection horizontale, à une section d'enveloppe du boitier de lampe (2), ainsi que, au niveau où ils sont séparés par une distance importante (b), au bord supérieur, tourné à l'opposé de la sortie de la lumière, du boitier extérieur (1), les deux leviers articulés (5,6) formant, avec le boîtier de lampe (2), un quadrilatère articulé possédant un seul degré de liberté de déplacement et dont la cinématique est agencée de telle sorte qu'au mouvement de basculement du boîtier de lampe (2) est superposé, d'une manière forcée, un déplacement du boîtier de lampe (2), dirigé latéralement ou vers le bas.

2. Dispositif d'éclairage selon la revendication 1, caractérisé en ce que le dispositif à leviers articulés (4) est formé de deux couples de leviers articulés (5,6 et 5',6'), qui forment des quadrilatères articulés, qui sont en recouvrement en projection latérale, et supportent le boîtier de lampe (2) des deux côtés d'un plan de symétrie (9), qui passe par l'axe médian (8) du boîtier extérieur (1).

3. Dispositif d'éclairage selon la revendication 1 ou 2, caractérisé en ce que le long levier articulé (6) est réalisé en forme de fourche, enserre le boîtier de lampe (2) et s'étend au-dessus de ce dernier à distance.

4. Dispositif d'éclairage selon l'une des revendications 1 à 3, caractérisé en ce que le boîtier extérieur (1) possède un collet cylindrique de fixation (10) et une bride de fixation (11) maintenue de manière à pouvoir tourner sur ce collet, et que le dispositif à leviers articulés (4) est raccordé à la bride de fixation (11).

5. Dispositif d'éclairage selon la revendication 4, caractérisé en ce que la bride de fixation (11) est retenue au niveau d'une gorge annulaire (12) du collet de fixation (10).

6. Dispositif d'éclairage selon l'une des revendications 1 à 5, caractérisé en ce que le boîtier de lampe (2) possède un corps de support (13) en forme de calotte sphérique, et un réflecteur (14) inséré dans ce corps.

7. Dispositif d'éclairage selon l'une des revendications 1 à 6, caractérisé en ce qu'une tige de butée (15) pour le boîtier de lampe est disposée sur le boîtier extérieur (1).
